# EUROPÄISCHE PATENTSCHRIFT

(11) **EP 0 538 594 B1**
(45) Veröffentlichungstag und Bekanntmachung des Hinweises auf die Patenterteilung: **10.01.1996**
(21) Anmeldenummer: 92114810.2
(22) Anmeldetag: 29.08.1992
(51) Int. Cl.: F23D 11/40

(54) **Mischvorrichtung für einen Ölbrenner**
Mixing device for oil burner
Dispositif de mélange pour brûleur à huile

(30) Priorität: 19.10.1991 DE 4134651
(43) Veröffentlichungstag der Anmeldung: 28.04.1993
(73) Patentinhaber: BUDERUS HEIZTECHNIK GmbH, D-35522 Wetzlar (DE)
(72) Erfinder: Oehler, Heinrich, Dipl.-Ing., W-6330 Wetzlar (DE); Gietmann, Klaus-Peter, W-6304 Lollar (DE)

(56) Entgegenhaltungen:
- DE-A- 3 937 925
- GB-A- 954 664
- US-A- 2 790 490

## Beschreibung

Die Erfindung betrifft eine Mischvorrichtung nach dem Oberbegriff des Patentanspruches 1.

Eine Mischvorrichtung dieser Art ist der US-A-2 790 490 zu entnehmen. Dabei besitzt das Brennerrohr einen stromab sich verengenden Ausmündungs-Konus und zwischen diesem Konus und einem eine Brennstofflanze und eine Stauscheibe umgebenden Innenzylinder acht als Drallkörper ausgebildete Leitschaufeln. Es bilden sich Drallkanäle, die sich zur Ausmündung hin verjüngen. Die schräg gestellten Leitschaufeln haben die Aufgabe, der Sekundärluftströmung einen Drall zu geben, welcher die eingeschlossene Flamme stabilisiert. Dieses sorgt für gute Verbrennungsergebnisse mit einer Reduzierung der NOₓ -Bildung.

Die DE-A-39 37 925 zeigt eine ähnliche Mischvorrichtung, bei der schräg gestellte Sicken im Ausmündungs-Konus der Drallbildung dienen.

Es soll ein Ölbrenner geschaffen werden, der infolge einer starken Drallbildung und -erhaltung eine äußerst schadstoffarme Verbrennung ergibt. Dabei sollen insbesondere die NOₓ -Werte über das bisher übliche Maß hinaus reduziert werden.

Die erfindungsgemäße Mischvorrichtung besitzt die im Kennzeichen des Patentanspruches 1 genannten Merkmale.

Das Wesentliche an der Mischvorrichtung besteht darin, daß sich der Einströmquerschnitt innerhalb der Drallkanäle zum Ausströmquerschnitt hin mindestens halbiert. Dadurch wird in den Drallkanälen ein geringer statischer Druck in einen hohen dynamischen Druck umgewandelt. Diese Druckerhöhung führt in Verbindung mit der starken Drallkomponenten durch die Ausrichtung der Leitschaufeln unter einem Anstellwinkel von 45 bis 80° zu einer starken Beschleunigung des Sekundärluftstromes. Das führt zu einer Homogenisierung der Sekundärluft und zu guten strömungstechnischen Wirkungsgraden. Das hat unter Einhaltung der gesamten geometrischen Parameter zur Folge, daß bei der Verbrennung die NOₓ -Werte wesentlich reduziert werden.

Zur Vermeidung von Stoßverlusten beim Eintritt in die Kanäle sollte der Eintrittswinkel zunächst noch gering sein. Das wird durch gekrümmte Leitschaufeln ermöglicht, die einen Einströmwinkel von 0 bis 20° besitzen und sich dann auf den gewünschten Anströmwinkel von 45 bis 80° verändern.

Die Leitschaufeln können in bekannter Weise an der Innenwand des Konusses angeordnet sein. In diesem Fall ist der Innenzylinder, ggf. als zylindrischer Rand der Stauscheibe, innen einzufügen. Die Einheit aus Stauscheibe und Rand kann auf der Brennstofflanze längsbeweglich gelagert sein.

Die Leitschaufeln können auch am Innenzylinder angeordnet sein. Sie bilden dann einen mit dem Innenzylinder in den Konus einzufügenden Drallkegel. Dabei kann der Innenzylinder die Brennstofflanze unter Verzicht auf eine separate Stauscheibe direkt umgeben.

Die beigefügte Zeichnung stellt Ausführungsbeispiele der Erfindung dar. Es zeigt:
- Fig. 1:: Einen Längsschnitt durch ein Brennerrohr mit eingebauter Stauscheibe und Brennstofflanze,
- Fig. 2 und Fig. 3:: Längsschnitte durch die vordere Partie des Brennerrohres,
- Fig. 4 und Fig. 5:: den Schnitt A-A aus Fig. 2 bzw. B-B aus Fig. 3,
- Fig. 6:: einen Längsschnitt durch ein Brennerrohr mit eingebautem Drallkegel und Brennstofflanze und
- Fig. 7:: die Ansicht des Drallkegels aus Fig. 5 von rechts.

Im Brennerrohr 1 sitzt eine Brennstofflanze 2, auf der eine Stauscheibe 3 mit Drallschlitzen gelagert ist. Die Stauscheibe 3 besitzt einen kragenförmigen Rand zur Ausbildung eines Innenzylinders 4. Das Brennerrohr 1 bildet einen sich verjüngenden Ausmündungskonus 5. An dessen Innenseite sind gemäß Fig. 2 bis 5 Drallkörper in Form vieler Leitschaufeln 6 unter einem Winkel β von mehr als 45 ° angeordnet. Auf der Einströmseite empfiehlt sich ein Winkel β1 von nur 0-20 °, um Stoßverlusten zu vermeiden. Durch die Leitschaufeln 6, den Konus 5 und den Rand 4 der Stauscheibe 3 sind Drallkanäle 7 gebildet, die sich zur Ausmündung hin stark verjüngen. Das kann noch durch eine Verstärkung der Schaufelbreite verstärkt werden, was in Fig. 2 angedeutet ist. Es empfiehlt sich, den Einströmquerschnitt Al zum Ausströmquerschnitt A2 mindestens auf den halben Wert düsenförmig zu verjüngen.

Eine Alternative zeigen die Fig. 6 und 7. Hier sind die Drallkörper in Form vieler Leitschaufeln 6 am Innenzylinder 4 angeordnet, der die Brennstofflanze 2 unmittelbar umgibt. Die Einheit aus Innenzylinder 4 und Leitschaufeln 6 bildet einen in den Konus 5 einsetzbaren Drallkegel, dessen Konfusorwirkung weit über die Wirkung der bisher bekannten Drallkörper hinausgeht.

Die Kombination aus Dralleffekt, Strömungsaufgliederung und Luftbeschleunigung führt zu einer erheblichen Reduzierung der NOₓ -Bildung.

## Patentansprüche

1. Mischvorrichtung für Ölbrenner in einem zur Ausmündung hin sich konisch verjüngenden Brennerrohr (1) mit einem eine Stauscheibe (3) und/oder eine Brennstofflanze (2) umgebenden Innenzylinder (4) und mit Drallkkörpern, bei dem mindestens sechs als Leitschaufeln (6) gestaltete Drallkörper unter einem Anstellwinkel (β) zwischen den Konus (5) und dem Innenzylinder (4) vorhanden sind, wobei der Innenzylinder (4) sich etwa über die volle axiale Höhe der Leitschaufeln (6) erstreckt und gemeinsam mit zwei benachbarten Leitschaufeln (6) und dem Konus (5) zur Ausmündung hin sich verjüngende Drallkanäle (7) bildet,
dadurch gekennzeichnet, daß sich der Einströmquerschnitt (Al) innerhalb der Drallkanäle (7) zum Ausströmquerschnitt (A2) hin mindestens halbiert und daß die Leitschaufeln (6) unter einem Anstellwinkel (β) von 45-80 ° ausgerichtet sind.

2. Mischvorrichtung nach Anspruch 1,
dadurch gekennzeichnet, daß die Leitschaufeln (6) an der Einmündung einen Anstellwinkel (β1) von 0-20 ° besitzen und daß sich dieser Winkel infolge einer Schaufelkrümmung auf den Anstellwinkel (β) von 45-80 ° vergrößert.

3. Mischvorrichtung nach Anspruch 1,
dadurch gekennzeichnet, daß die Leitschaufeln (6) an der Innenwand des Konusses (5) angeordnet sind.

4. Mischvorrichtung nach Anspruch 1,
dadurch gekennzeichnet, daß die Leitschaufeln (6) an der Außenwandung des Innenzylinders (4) angeordnet sind und mit diesem einen in den Konus (5) eingefügten Drallkörper bildet.

## Claims

1. A mixing device for oil burners in a a burner tube (1) conically tapered towards the outlet, comprising an inner cylinder (4) surrounding a baffle plate (3) and/or a fuel lance (3) and comprising baffles, wherein at least six baffles configured as guide vanes (6) are provided at a setting angle (β) between the cone (5) and the inner cylinder (4), said inner cylinder (4) extending approximately over the full axial height of the guide vanes (6) and forming, together with two adjacent guide vanes (6) and the cone (5), swirl channels (7) tapered towards the outlet, characterised by that the inlet cross-section (A1) within the swirl channels (7) is at least halved relative to the outlet cross-section (A2), and that the guide vanes (6) are oriented at a setting angle (β) of 45 to 80°.

2. A mixing device according to claim 1, characterised by that the guide vanes (6) at the inlet have a setting angle (β1) of 0 to 20°, and that this angle is increased by a vane curvature to the setting angle (β) of 45 to 80°.

3. A mixing device according to claim 1, characterised by that the guide vanes (6) are disposed at the inner wall of the cone (5).

4. A mixing device according to claim 1, characterised by that the guide vanes (6) are disposed at the outer wall of the inner cylinder (4) and form together therewith a baffle inserted in the cone (5).

## Revendications

1. Dispositif de mélange pour brûleur à huile dans un tuyau de brûleur effilé vers le dégorgement, comprenant un cylindre intérieur (4) entourant un écran réducteur de pression (3) et/ou une lance de combustible (2) et comprenant des dispositifs tordeurs, au moins six dispositifs tordeurs agencés sous la forme d'aubes directrices (6) étant prévus sous un angle d'incidence (β) entre le cône (5) et le cylindre intérieur (4), le cylindre intérieur s'étendant environ sur l'hauteur axiale complète des aubes directrices (6) et formant avec deux aubes directrices (6) voisines et le cône (5) des canaux de torsion (7) effilés vers le dégorgement,
caractérisé en ce que la section d'admission (A1) au-dedans des canaux de torsion (7) par rapport à la section d'évacuation (A2) est au moins divisée par moitié, et que les aubes directrices (6) sont orientées sous un angle d'incidence (β) de 45 à 80°.

2. Dispositif de mélange selon la revendication 1,
caractérisé en ce que les aubes directrices (6) ont à l'embouchure un angle d'incidence (β1) de 0 à 20°, et que cet angle s'augmente à cause d'une courbure des aubes à l'angle d'incidence (β) de 45 à 80°.

3. Dispositif de mélange selon la revendication 1,
caractérisé en ce que les aubes directrices (6) sont positionnées à la paroi intérieure du cône (5).

4. Dispositif de mélange selon la revendication 1,
caractérisé en ce que les aubes directrices (6) sont positionnées à la paroi extérieure du cylindre intérieur (4) et forment avec celui-ci un dispositif tordeur inséré dans le cône (5).
